# EUROPÄISCHE PATENTSCHRIFT

(11) **EP 0 370 281 B1**
(45) Veröffentlichungstag und Bekanntmachung des Hinweises auf die Patenterteilung: **29.01.1992**
(21) Anmeldenummer: 89120247.5
(22) Anmeldetag: 02.11.1989
(51) Int. Cl.: E03C 1/10

(54) **Rohrunterbrecher für sanitäre Anlagen, insbesondere zum Einbau in eine Sanitärarmatur**
Backflow preventer for sanitary systems, especially for installation in a sanitary fitting
Déconnecteur de conduit pour systèmes sanitaires, en particulier à installer dans une armature sanitaire

(30) Priorität: 24.11.1988 DE 3839650
(43) Veröffentlichungstag der Anmeldung: 30.05.1990
(73) Patentinhaber: HANSA METALLWERKE AG, D-70567 Stuttgart (DE)
(72) Erfinder: Oberdörfer, Hans, D-7000 Stuttgart 80 (DE)
(74) Vertreter: Ostertag, Reinhard

(56) Entgegenhaltungen:
- FR-A- 2 413 506
- US-A- 4 188 978
- US-A- 4 582 081
- US-A- 4 592 382

## Beschreibung

Die Erfindung betrifft einen Rohrunterbrecher für sanitäre Anlagen, insbesondere zum Einbau in eine Sanitärarmatur, mit

- a): einem Gehäuse;
- b): einer Kammer im Gehäuse, in welche einmünden:
- ba): ein Zulaufkanal für Wasser;
- bb): ein Ablaufkanal für Wasser;
- bc): ein Belüftungsweg;
- c): einem elastischen Schließglied in der Kammer, welches bei Unterdruck im Zulaufkanal diesen verschließt und den Belüftungsweg öffnet.

Bekanntlich gibt es Sanitärarmaturen, die durch Rücksaugung von Schmutzwasser die Qualität des Trinkwassers gefährden können. Hierzu gehören insbesondere Wannen/Brausebatterien mit Schlauchbrause oder Waschtisch- und Spültischarmaturen mit ausziehbarer Schlauchbrause. Derartige Armaturen müssen Sicherungseinrichtungen aufweisen, mit denen zuverlässig die Rücksaugung von verschmutztem Wasser in das Trinkwasser verhindert werden kann. Derartige Sicherungseinrichtungen umfassen regelmäßig einen Rohrunterbrecher oder -belüfter.

Ein Rohrunterbrecher der eingangs genannten Art ist aus der DIN 3266, Juli 1966, Figur 2, bekannt. Hier ist koaxial zum Wasserzulaufkanal in der Kammer des Gehäuses ein Stutzen vorgesehen, durch welchen radiale Durchströmungsöffnungen für das Wasser hindurchgeführt sind. Koaxial zur Wand dieses Stutzens ist eine äußere Wand vorgesehen, welche die Öffnungen für den Zulaß von Luft enthält. Das elastische Schließglied ist als hohlzylindrisches Teil ausgestaltet, welches ohne Wasserdurchfluß am inneren Stutzen anliegt und die Wasserdurchströmungsöffnungen verschließt, dabei gleichzeitig die Luftöffnungen freigibt. Sobald im Zulaufkanal Wasser mit überdruck anliegt, drückt dieses das hohlzylindrische Schließglied radial nach außen, so daß einerseits der Wasserweg in die Kammer freigegeben und andererseits die Luftzufuhr über die radialen Belüftungsöffnungen versperrt wird.

Dieser bekannte Rohrunterbrecher ("Bauform A 2") baut jedoch so groß, daß er sich schlecht zum Einbau in eine Sanitärarmatur eignet. Außerdem ist er verhältnismäßig kompliziert aufgebaut.

Aufgabe der vorliegenden Erfindung ist es, einen Rohrunterbrecher der eingangs genannten Art so auszugestalten, daß er auf kleinstem Raum mit geringem Aufwand zu verwirklichen ist und sich insbesondere auch zum Einbau in eine Sanitärarmatur eignet.

Diese Aufgabe wird erfindungsgemäß dadurch gelöst, daß

- d): das elastische Schließglied als Rollmembran ausgebildet ist, die
- da): im Umfangsbereich festgehalten ist;
- db): im mittleren Bereich ohne Unterdruck im Zulaufkanal an der Mündung des Belüftungswegs in die Kammer elastisch anliegt;
- dc): sich beim Auftreten eines Unterdrucks im Zulaufkanal umstülpt und dann an der Mündung des Zulaufkanals in die Kammer anliegt;
- dd): im Randbereich außerhalb des mittleren Bereiches eine Durchströmungsöffnung aufweist, durch welche Luft im Falle dc) vom Belüftungsweg zum Ablaufkanal strömen kann.

Ein erfindungsgemäßer Rohrunterbrecher kann aufgrund seiner geringen Abmessungen problemlos im Bodenbereich einer Sanitärarmatur eingebaut werden. Die Ansprechempfindlichkeit der Rollmembran ist groß, da zu ihrer Umstülpung nur verhältnismäßig geringe Kräfte erforderlich sind und eine elastische Aufweitung nicht stattzufinden braucht.

Ein Ausführungsbeispiel der Erfindung wird nachfolgend anhand der Zeichnung näher erläutert; es zeigen

- Figur 1:: die Seitenansicht einer Sanitärarmatur mit eingebautem Rohrunterbrecher, teilweise im Schnitt;
- Figur 2:: einen Schnitt durch den Rohrunterbrecher von Figur 1 in vergrößertem Maßstab.

Die in Figur 1 dargestellte Sanitärarmatur umfaßt in bekannter Weise einen Armaturenkörper 1, einen verdreh- und verschwenkbaren Bedienungshebel 2 sowie ein ausziehbares Auslauf-Mundstück 3. Letzteres ist über einen in eine Schleife gelegten Brauseschlauch 3, der teilweise innerhalb des Armaturenkörpers 1 und teilweise durch das Loch des unterhalb der Sanitärarmatur zu denkenden Waschtisches geführt ist, mit einem Auslaufrohr 5 verbunden. Das Auslaufrohr 5 ist in einem Bodenteil 6 befestigt, welches auf einer inneren Stufe des Armaturenkörpers 1 aufruht. Das Bodenteil 6 trägt eine Steuerkartusche 7, welche in bekannter Weise aufgebaut sein kann und in der die zur Steuerung des Wasserstromes bzw. der Wasserströme erforderlichen Steuerelemente zusammengefaßt sind. Diese Steuerelemente werden mittels des Handgriffes 2 in geeigneter Weise bewegt. Zwei Zulaufrohre 8 für Kalt- bzw. Warmwasser erstrekken sich ebenfalls durch das Loch des Waschtisches und von unten in den Armaturenkörper 1 hinein. Sie durchsetzen das Bodenteil 6 und kommunizieren in bekannter Weise mit der Steuerkartusche 7.

Das von der Steuerkartusche 7 je nach Relativstellung der Steuerelemente abgegebene Mischwasser gelangt über einen Kanal 9 in einen Rohrunterbrecher, der als Einsatz 13 ausgebildet und von der Seite her in das Bodenteil 6 eingeschoben ist. Es wird dort durch ein Schraubteil 21 gehalten. Konzentrisch zum Ringteil 21 ist durch den Armaturenkörper 1 eine Bohrung 15 geführt; welche Teil eines Belüftungsweges für den Rohrunterbrecher 13 ist, wie später noch deutlich wird.

Ein weiterer Kanal 11 führt vom Rohrunterbrecher 13 zum Auslaufrohr 5.

Der Rohrunterbrecher 13, der in Figur 1 in die Armatur eingebaut dargestellt ist, ist in Figur 2 in vergrößertem Maßstab und im Schnitt herausgezeichnet.

In einem Gehäuse 22 des Rohrunterbrechers 13 ist eine Kammer 10 ausgebildet. In diese münden, in der Zeichnung von links her, ein Kanal 14a, der Teil des Belüftungsweges ist und mit der Bohrung 15 im Armaturenkörper 1 kommuniziert. Koaxial hierzu mündet an der gegenüberliegenden Seite in die Kammer 10 ein Kanal 9a, welcher mit dem Kanal 9 im Bodenteil 6 in Verbindung steht und Teil des Wasserweges zwischen der Steuerkartusche 7 und dem Auslaufrohr 5 ist. Schließlich mündet parallel zum Kanal 9a, etwas unterhalb von diesem, ein weiterer Kanal 11a, der mit dem Ablaufkanal 11 im Bodenteil 6 und so mit dem Auslaufrohr 5 in Verbindung steht. Die Kammer 10 wird durch eine Rollmembran 16, die an ihrem Umfang im Gehäuse 22 festgelegt ist, in zwei Kammern 10a und 10b unterteilt. Normalerweise, solange also in dem Kanal 9a kein Unterdruck herrscht, legt sich die Rollmembran 16 in ihrem mittleren Bereich gegen die Mündungsstelle des Kanales 14a in die Kammer 10 an und verschließt so den Belüftungsweg. Die Mündungsöffnung des Kanals 9a in die Kammer 10 dagegen ist offen, so daß der Wasserdurchfluß von der Steuerkartusche 7 zum Auslaufmundstück 3 frei ist.

Tritt nunmehr im Zulaufkanal 9a ein Unterdruck auf, so stülpt sich die Rollmembran 16 derart um, daß sie ― wie strichpunktiert in Figur 2 angedeutet ― von der Mündungsöffnung des Kanales 14a abhebt und sich gegen die Mündungsöffnung des Kanales 9a anlegt. Hierdurch wird der Luftweg aus dem Kanal 14a in die in Figur 2 linke Kammerhälfte 10a freigegeben. Von dort kann die Luft über eine Durchströmungsöffnung 20 im Randbereich der Rollmembran 16 in die in Figur 2 rechte Hälfte 10b der Kammer 10 überströmen und von dort in den Kanal 11a und die nachgeschalteten Strömungswege einfließen.

Die an der Mündungsstelle des Kanales 9a anliegende Rollmembran 16 versperrt dabei gleichzeitig den Rückfluß von Wasser aus dem nachgeschalteten Wasserweg, so daß eine Verschmutzung des Trinkwassers durch angesaugtes, verschmutztes Brauchwasser unmöglich ist.

## Patentansprüche

1. Rohrunterbrecher (13) für sanitäre Anlagen, insbesondere zum Einbau in eine Sanitärarmatur (1), mit
a) einem Gehäuse;
b) einer Kammer (10) im Gehäuse (22), in welche einmünden:
ba) ein Zulaufkanal (9a) für Wasser;
bb) ein Ablaufkanal (11a) für Wasser;
bc) ein Belüftungsweg (14a);
c) einem elastischen Schließglied (16) in der Kammer (10), welches bei Unterdruck im Zulaufkanal (9a) diesen verschließt und den Belüftungsweg öffnet, dadurch gekennzeichnet, daß
d) das elastische Schließglied als Rollmembran (16) ausgebildet ist, die
da) im Umfangsbereich festgehalten ist;
db) im mittleren Bereich ohne Unterdruck im Zulaufkanal (9a) an der Mündung des Belüftungswegs (14a) in die Kammer (10) elastisch anliegt;
dc) sich beim Auftreten eines Unterdrucks im Zulaufkanal (9a) umstülpt und dann an der Mündung des Zulaufkanals (9a) in die Kammer (10) anliegt;
de) im Randbereich außerhalb des mittleren Bereiches eine Durchströmungsöffnung (20) aufweist, durch welche Luft im Falle dc) vom Belüftungsweg (14a) zum Ablaufkanal (11a) strömen kann.

## Claims

1. Pipe interruptor (13) for sanitary installations, in particular for installation in a sanitary fitting (1), with
a) a housing;
b) a chamber (10) in the housing (22), into which open:
ba) an inlet passage (9a) for water;
bb) an outlet passage (11a) for water;
bc) a ventilation path (14a);
c) a resilient closing member (16) in the chamber (10), which closes the latter and opens the ventilation path in the case of reduced pressure in the inlet passage (9a), characterised in that
d) the resilient closing member is constructed as a rolling membrane (16), which,
da) is secured in the peripheral region;
db) in the central region, without reduced pressure in the inlet passage (9a) bears resiliently against the opening of the ventilation path (14a) into the chamber (10);
dc) is inverted when a reduced pressure occurs in the inlet passage (9a) and then bears against the opening of the inlet passage (9a) into the chamber (10);
de) in the edge region outside the central region comprises a flow aperture (20), through which air may flow in the case dc) from the ventilation path (14a) to the outlet passage (11a).

## Revendications

1. Aérateur de tuyaux (13) pour installations sanitaires et, en particulier, pour le montage d'un accessoire de sanitaire (1) avec:
a) un corps;
b) une chambre (10) dans le corps (22) dans laquelle débouche:
ba) un canal d'adduction (9a) pour l'eau;
bb) un canal d'évacuation (11a) pour l'eau;
bc) une voie d'aération (14a)
c) un élément de fermeture élastique 16 ans la chambre (10) qui ferme celle-ci en cas de dépression dans le canal d'adduction (9a) et qui ouvre la voie d'aération, caractérisé en ce que
d) l'élément de fermeture élastique se présente sous forme d'une membrane à rouler (16) qui
da) est maintenue dans la zone de sa périphérie;
db) appuie élastiquement par sa zone centrale, en l'absence de dépression dans le canal d'adduction (9a), sur l'orifice de la voie d'aération (14a) dans la chambre (10);
dc) est retroussée en cas d'apparition d'une dépression dans le canal d'adduction (9a) et repose alors sur l'orifice du canal d'adduction (9a) dans la chambre;
de) présente dans la zone du bord, en dehors de la zone centrale, un orifice de passage (20) à travers lequel l'air peut passer de la voie d'aération (14a) vers le canal d'évacuation (11a) dans le cas dc).
